# EUROPÄISCHE PATENTSCHRIFT

(11) **EP 0 747 539 B1**
(45) Veröffentlichungstag und Bekanntmachung des Hinweises auf die Patenterteilung: **08.04.1998**
(21) Anmeldenummer: 95108889.7
(22) Anmeldetag: 09.06.1995
(51) Int. Cl.: E02D 29/14

(54) **Verfahren zur Herstellung eines Entwässerungsgegenstands mit dämpfenden Einlagestreifen**
Method of manufacturing a water evacuating device with dampening means
Procédé d'établissement d'un dispositif d'évacuation d'eau avec une bande amortissante

(43) Veröffentlichungstag der Anmeldung: 11.12.1996
(73) Patentinhaber: PASSAVANT-WERKE AG, 65322 Aarbergen 7 (DE)
(72) Erfinder: Weiler, Walter, Dipl.-Ing., D-65582 Diez/Lahn (DE); Fuchs, Alfred, Ingenieur, D-65623 Hahnstätten (DE); Heimann, Horst, D-65326 Aarbergen-Kettenbach (DE)

(56) Entgegenhaltungen:
- DE-A- 3 637 493

## Beschreibung

Die Erfindung bezieht sich auf ein Verfahren zum Herstellen von Entwässerungsgegenständen für befahrbare Straßen nach dem Oberbegriff von Anspruch 1 und soll das Einbringen der dämpfenden Einlagestreifen vereinfachen und verbilligen.

Es ist seit vielen Jahren geübte Praxis und auch in mehreren DIN-Normen für Straßenaufsätze und Schachtabdeckungen festgelegt, daß mindestens in eine der Auflageflächen von Einlaufrost oder Deckel und Rahmen ein dämpfender Einlagestreifen aus einem Elastomer bestimmter Shore-Härte eingebracht wird.

Dafür wird in die Auflagefläche eine Nut mit nach unten breiter werdendem Trapezquerschnitt eingearbeitet und in die Nut dann der vorgefertigte Streifen aus Elastomer eingewalzt. Die DIN schreiben eine Bearbeitung der Nut mit engen Toleranzen vor. Es leuchtet ein, daß trotz des Vorgießens der mit Bearbeitungszugaben geformten Nut die Bearbeitung sehr aufwendig und teuer ist. Auch die Maschine zum Einwalzen des Einlagestreifens ist kompliziert. Das Hinterstechen der Nut und das Einwalzen der Einlagestreifen bedeuten ein zweimaliges Transportieren und Einspannen der Werkstücke.

Zur Vermeidung von Bearbeitungs- und Einlegevorgängen wurde bereits vorgeschlagen (DE-A-36 37 493), keinen vorgefertigten Einlegestreifen zu verwenden, sondern das Elastomer als Gieß- oder Streichmasse auf die Auflagefläche aufzubringen. Zur besseren Verankerung der Streich- bzw. Gießmasse können in der Auflagefläche unbearbeitete Vertiefungen, also auch vorgegossene Nuten vorgesehen werden.

Die Ausbildung der dämpfenden Einlage entspricht nicht der Norm, die vorschreibt, daß der Einlagestreifen über die umgebende Auflagefläche um ein bestimmtes Maß vorstehen muß.

Die sich aus diesem Nachteil ergebende Aufgabe, eine kostensparend zu erstellende Dämpfungseinlage nach Norm zu finden, wird, ausgehend von der zuletzt geschilderten Vorgehensweise, erfindungsgemäß dadurch gelöst, daß der überstehende Teil des Dämpfungsstreifens durch ein Formwerkzeug hergestellt wird.

Das auf die Auflagefläche über die vorzugsweise vorgegossene Vertiefung aufgesetzte Formwerkzeug kann entweder zum Einbringen (und ggf. Glattstreichen) der Elastomermasse oben offen sein. Es ist aber alternativ auch denkbar, das Formwerkzeug oben geschlossen zu machen und mit Eingieß- und Einspritzöffnungen zu versehen. In beiden Fällen kann die Oberseite der Dämpfungseinlage den Endzustand, d.h. den richtigen Überstand über der Auflagefläche bekommen. Es ist aber auch möglich, die Einlage nach dem Aushärten auf das richtige Überstandsmaß abzuarbeiten und dabei noch weiter zu glätten. Bei diesem neuen Herstellungsverfahren können sowohl die Vertiefung als auch die umgebende Auflageflächen unbearbeitet bleiben. Das richtige Maß des Überstands wird durch mittelndes Abtasten der unbearbeiteten Auflagefläche beim Ausrichten des Formwerkzeugs oder beim anschließenden Abtragen erzeugt.

In den Figuren sind zwei Ausführungsmöglichkeiten des neuen Herstellungsverfahrens dargestellt, und zwar in Fig. 1 mit einem oben offenen Formwerkzeug und in Fig. 2 mit einem oben geschlossenen Formwerkzeug.

Bei dem Rahmen für eine Schachtabdeckung handelt es sich um eine gußeiserne Zarge 1, die später in einen Betonring eingebettet wird. Die außen angegossenen vertikalen Rippen 2 besitzen hierfür Absätze 3, auf die Bewehrungen aufgelegt werden. Die Zarge besitzt in der Stufe 4 eine in die Auflagefläche 5 vorgeformte Nut 6, in die der Einlagestreifen 7 eingegossen und verankert wird. Als Formwerkzeug 8 für den Überstand dient ein Doppelring 9, 9', wobei der Innenring 9 eine Zentrierung 10 enthält, die über die Innenkante der Auflagefläche greift.

Das Elastomer wird in den Spalt zwischen den beiden Ringen gegossen und ggf. glatt gestrichen. Je nach Viskosität kommt auch ein Einspachteln in Frage.

Nach Erstarren des Elastomer wird das Formwerkzeug 9, 9' abgehoben und der Einlagestreifen bis auf den normgerechten Überstand abgedreht. Dabei fallen lediglich Kunststoffspäne an, die vorschriftsmäßig entsorgt werden können.

Bei dem Verfahren nach Fig. 2 hat das Formwerkzeug 19 das Profil eines auf dem Kopf stehenden U. Die geschlossene Oberseite enthält eine oder mehrere Einspritzöffnungen 21, in die das gießfähige Elastomer eingebracht wird. Nach dem Abheben der Ringform braucht nur der an der Einspritzöffnung entstandene Anguß entfernt werden. Der glatte Boden des Formwerkzeugs ergibt eine glatte Oberfläche des Einlagestreifens, die nicht nachgearbeitet zu werden braucht. Eventuelle Unrundheiten der Gußzarge werden durch das Formwerkzeug ausgeglichen.

## Patentansprüche

1. Verfahren zur Herstellung eines Entwässerungsgegenstands, z.B. einer Schachtabdeckung, bei dem mindestens in einer der aus Metall bestehenden Auflageflächen (5) ein in eine Vertiefung (6) eingelassener Dämpfungsstreifen (7) aus einem Elastomer vorgesehen ist, wobei der Dämpfungsstreifen (7) aus einer gieß- oder spachtelfähigen Elastomermasse hergestellt ist, **dadurch gekennzeichnet**, daß der Dämpfungsstreifen (7) über die Auflageflächen (5) übersteht und der überstehende Teil des Dämpfungsstreifens (7) durch ein Formwerkzeug (9,9',19) hergestellt wird.

2. Verfahren nach Anspruch 1, **dadurch gekennzeichnet,** daß das Formwerkzeug (9, 9') oben offen ist und die Gieß- bzw. Spachtelmasse mit der Oberseite des Formwerkzeugs bündig eingebracht wird.

3. Verfahren nach Anspruch 1, **dadurch gekennzeichnet,** daß das Formwerkzeug (19) oben geschlossen ist und das Elastomer (7') durch Einspritzöffnungen (21), den Werkzeughohlraum füllend, eingebracht wird.

4. Verfahren nach Anspruch 1, 2 oder 3, **dadurch gekennzeichnet,** daß das erstarrte Elastomer nach dem Abheben des Formwerkzeugs bis auf den normgerechten Überstand abgetragen wird.

## Claims

1. Procedure intended for the manufacture of a drainage article, e.g. a manhole cover, being provided with a compensating strip of elastomer which is inserted into the groove of at least one of the metal supporting surfaces, the compensating strip being produced of a mass of elastomer which can be poured or applied with a spattle, **characterized in that** the compensating strip is longer than supporting surfaces and that the projecting end is shaped with a form tool.

2. Procedure according to claim 1, **characterized in that** the form tool (9, 9') is open on top and the mass of elastomer is poured or filled into the form with a spattle so that it is even with the top surface.

3. Procedure according to claim 1, **characterized in that** the form tool (19) is closed on top and the mass of elastomer (7') is filled into the hollow form through injection openings (21).

4. Procedure according to one of the claims 1, 2 or 3, **characterized in that** the solidified elastomer is reduced to the standard dimensions once the form tool has been removed.

## Revendications

1. Procédé destiné à la production d'un article d'assainissement, p.ex. un regard pour chaussées, pour lequel une bande d'amortissement en élastomère est prévu à être insérée au moins dans le creux d'une des surfaces d'appui en métal, la bande d'amortissement étant fabriquée d'une masse d'élastomère laquelle peut être versée ou appliquée à l'aide d'une spatule, **caractérisé en ce que** la bande d'amortissement déborde les surfaces d'appui et la partie débordante de la bande d'amortissement est produite à l'intermédiaire d'une moule de formage.

2. Procédé selon revendication 1, **caractérisé en ce que** la moule de formage (9, 9') est ouvert en haut et que la masse d'élastomère est versée ou remplie dans la moule à l'aide d'une spatule de manière qu'elle est à fleur avec la face supérieure de la moule.

3. Procédé selon revendication 1, **caractérisé en ce que** la moule (19) est fermée en haut et que la masse d'élastomère (7') est injectée dans la cavité de la moule à travers des ouvertures d'injection (21).

4. Procédé selon une des revendications 1, 2 ou 3, **caractérisé en ce qu'** après avoir enlevée la moule, le débord en élastomère solidifié est façonné et réduit aux dimensions standard.
